# EUROPÄISCHE PATENTSCHRIFT

(11) **EP 1 584 376 B1**
(45) Veröffentlichungstag und Bekanntmachung des Hinweises auf die Patenterteilung: **12.03.2008**
(21) Anmeldenummer: 05007326.1
(22) Anmeldetag: 04.04.2005
(51) Int. Cl.: B05B 12/14, B05B 13/04

(54) **Verfahren zum Fördern eines Beschichtungsmaterials und Beschichtungsmaschine**
Method for conveying coating material and coating machine
Procédé de transport d'un materiau de revêtement et machine de revêtement

(30) Priorität: 06.04.2004 DE 102004016951
(43) Veröffentlichungstag der Anmeldung: 12.10.2005
(73) Patentinhaber: Dürr Systems GmbH, 70435 Stuttgart (DE)
(72) Erfinder: Haas, Jürgen, 75438 Knittlingen (DE); Esslinger, Stefan, 71711 Steinheim (DE)
(74) Vertreter: Heusler, Wolfgang

(56) Entgegenhaltungen:
- WO-A-03/086671
- DE-A- 10 223 498
- DE-A1- 10 239 516

## Beschreibung

Die Erfindung betrifft ein Verfahren zum Fördern eines Beschichtungsmaterials in einer programmgesteuerten mehrachsigen Beschichtungsmaschine mit einer Applikationsvorrichtung sowie eine derartige Beschichtungsmaschine für die serienweise Beschichtung von Werkstücken gemäß dem Oberbegriff der unabhängigen Patentansprüche.

Bei der Beschichtungsmaschine kann es sich insbesondere um einen der bekannten Lackierroboter handeln, wie sie für die zumindest vorwiegend elektrostatische Außen- und Innenlackierung von Werkstücken wie Fahrzeugkarossen oder beispielsweise in der Automobilzulieferindustrie auch von deren Anbauteilen üblich sind (JOT 1/2004, S. 12-13).

Typisch sind bei industriellen Lackieranlagen für derartige und ähnliche Zwecke häufige Farbwechsel während der Produktion und die vor der Versorgung der Applikationsvorrichtung mit der neuen Farbe notwendigen Maßnahmen zum Entleeren und Reinigen der Farbleitungen. Da der vor einem Farbwechsel in der Leitung verbliebene Lack nicht einfach ausgespült und somit verworfen werden soll, was in modernen Anlagen kaum noch akzeptiert wird, wird er üblicherweise zur Wiederverwendung in die zugehörigen Ringleitungen oder Vorratsbehälter des Farbversorgungssystems zurückgedrückt. Zum Zurückdrücken der Farbe hat sich schon seit einigen Jahren die Molchtechnik bewährt, die den sehr wesentlichen Vorteil hat, dass die Farbe von den durch die Farbschläuche bewegten Molchen praktisch restlos von den Schlauchwänden abgestreift und aus den Schläuchen entfernt wird. Aus diesem Grund sollten molchbare Schläuche bisher möglichst bis in den als Applikationsvorrichtung verwendeten Zerstäuber verlegt und der zurückbleibende Farblack sogar noch von der Farbdüse aus zurück gemolcht werden (JOT 3/2004; S. 22-24; EP 1 314 480). Das Maß der Wiederverwendung verbliebener Lackreste bestimmt den Wirkungsgrad des Versorgungssystems.

Darüber hinaus dienen Molche nicht nur zum Zurückdrücken von Farblack bei einem Farbwechsel, sondern auch dazu, das Beschichtungsmaterial vor oder während eines Beschichtungsvorgangs dem Zerstäuber zuzuführen oder Spülmittel durch das System und ggf. bis zum Zerstäuber oder von diesem aus in die Rückwärtsrichtung zu fördern (EP 1 270 083, EP 1 362 641, EP 1 362 642).

Wenn sich die in der Versorgungsrichtung vordersten Molchstationen in dem Zerstäuber eines Lackierroboters befinden, müssen die betreffenden molchbaren Schläuche durch dessen Handgelenk verlegt werden, siehe die gattungsgemäße DE 102 23 498. Die Handgelenke moderner Lackierroboter sind zwar derart hohl konstruiert, dass die zu dem Zerstäuber führenden Schlauch-und sonstigen Leitungen und an sich auch Molchschläuche durch ihren Innenraum hindurchgeführt werden können (US 4 708 580). In der Praxis ergeben sich aber Probleme insbesondere dann, wenn mehr als nur ein molchbarer Schlauch durch das Gelenk verlegt werden soll und wenn diese Schläuche darüber hinaus hochspannungsfest ausgebildet sein sollen, wie es z.B. bei der Direktaufladung von Wasserlack in elektrostatischen Zerstäubern erforderlich sein kann. Derartige Schläuche (DE 102 39 516) sind nur mit relativ großem Durchmesser herstellbar, wobei auch zu berücksichtigen ist, dass zu kleine Innendurchmesser zu unerwünscht hohen Druckverlusten führen. Die relativ dicken Schläuche sind entsprechend steif und wenig flexibel, so dass sie innerhalb der Gelenke schlecht biegbar sind.

Außerdem darf bei den Gelenkbewegungen der für den ungehinderten Durchlauf der Molche erforderliche Biegeradius der gemolchten Schläuche nicht unterschritten werden. Wegen dieser Erfordernisse war die Molchbarkeit der Versorgungsleitungen bis zum Zerstäuber allenfalls mit großvolumigen Gelenkkonstruktionen der Beschichtungsmaschine realisierbar. Das gilt nicht nur für Roboter, sondern auch für die Gelenke anderer mehrachsiger Beschichtungsmaschinen wie Dach- und Seitenmaschinen, doch sind insbesondere bei Lackierrobotern großvolumige Handgelenke unerwünscht, weil sie nicht nur die Bewegungsdynamik beeinträchtigen, sondern vor allem auch die Zugänglichkeit ggf. enger Innenräume und sonstiger Bereiche von Werkstücken behindern können.

Aus der WO 03/086671 A1 ist bereits ein Verfahren zum Zurückdrücken des in der Versorgungsleitung einer Lackiervorrichtung bei einem Farbwechsel verbliebenen Farblacks bekannt, bei dem die Leitung durch Verformung ähnlich dem bekannten Schlauchpumpenprinzip entleert wird. Zu diesem Zweck wird als Versorgungsleitung ein relativ weicher Innenschlauch verwendet, der von einem druckfesten Außenschlauch umgeben ist, und in den Spaltraum zwischen den Innen- und Außenschläuchen Druckluft oder ein anderes Druckmedium geleitet, das den Außenumfang des Innenschlauchs beaufschlagt. Wenn die Schlaucheinheit beispielsweise einen Zerstäuber mit einer Farbwechselventilanordnung verbindet, wird beim Farbwechsel auf der Zerstäuberseite Druckluft zwischen Außenmantel und Innenschlauch geleitet, und da der Mantel nicht nachgibt, wird der Innenschlauch vom Zerstäuber ausgehend bis zum Farbwechsler hin zusammengepresst und dadurch der Restlack des Versorgungsschlauchs in das Versorgungssystem zurückbefördert. Erklärtes Ziel des bekannten Verfahrens ist es, gemolchte Leitungen zu vermeiden. Dieses auch als "Squeeze-Out" (Ausquetschen) bezeichnete Verfahren ist der Molchtechnik aber in verschiedener Hinsicht unterlegen. Zum einen ist es in der Praxis kaum möglich, den Innenschlauch beim Quetschen vollständig zusammenzudrücken, so dass stets ein gewisser Lackrest zurückbleibt, der anschließend ausgespült wird, wofür vergleichsweise große Spülmittelmengen erforderlich sind. Außerdem neigt der Innenschlauch zu einer Längung aufgrund der sich bei jedem Farbwechsel wiederholenden Quetschungen. Aus diesen Gründen eignen sich derartige Schlauchsysteme relativ schlecht für Lackierroboter und andere Beschichtungsmaschinen, in denen lange Schläuche von beispielweise mehr als 20 m erforderlich sind.

Ausgehend von den oben erläuterten bekannten Lackierrobotern oder sonstigen Maschinen mit eingebauten gemolchten Leitungen liegt der Erfindung die Aufgabe zugrunde, ein Verfahren bzw. eine Beschichtungsmaschine mit einer innerhalb der Maschine gemolchten Leitung anzugeben, mit denen einerseits weitgehend der wesentliche Vorteil der Molchtechnik genutzt werden kann, nämlich das praktisch restlose Entleeren der gemolchten Leitung, während andererseits zumindest in der Nähe der Beschichtungsvorrichtung kein voluminöses Gelenk mit großen Innenräumen notwendig ist.

Diese Aufgabe wird durch die Merkmale der Patentansprüche gelöst.

Die Erfindung beruht auf der Erkenntnis, dass sich alle oben erläuterten Probleme auf nahezu vollkommene Weise lösen lassen, wenn man die bewährte Molchtechnik sinnvoll mit der an sich bekannten Schlauchquetschmethode kombiniert. Wenn man die Molchzielstation in der Beschichtungsmaschine wie beispielsweise in einem Roboterarm möglichst nahe dem Zerstäuber platziert, jedoch noch vor einem Gelenk wie namentlich der Roboterhandachse mit für die Molchtechnik unerwünscht engem Innenraum, können zwischen dem Versorgungssystem und dieser Zielstation uneingeschränkt alle Vorteile der Molchtechnik genutzt werden wie z.B. geringer Spülmittelaufwand und hoher Wirkungsgrad der Lackrückgewinnung auch bei langen Schläuchen. In dem noch verbleibenden Verbindungsweg zwischen der Molchzielstation und der Applikationsvorrichtung kommen dagegen die Vorteile der Quetschmethode zum Tragen, nämlich die Möglichkeit, die Schläuche mit relativ kleinen Durchmessern und kleinen Biegeradien durch das Roboterhandgelenk oder sonstige Gelenke von Beschichtungsmaschinen hindurchzuführen, wobei hohe Packungsdichte für das verwendete Schlauchpaket und lange Lebensdauer der Schläuche erreicht werden. Unberührt von dem Wechsel der Schlauchentleerungsmethode innerhalb der Beschichtungsmaschine bleibt die Möglichkeit, mit der entleerten Strecke für die bei der elektrostatischen Beschichtung mit Wasserlack und anderen leitfähigen Medien erforderliche Potenzialtrennung zwischen dem Zerstäuber und dem geerdeten Versorgungssystem zu sorgen.

Die erfindungsgemäß durch die Verwendung von Quetschschlauchsystemen statt gemolchter Verbindungsleitungen in einem Maschinengelenk erreichbare Reduzierung des Platzbedarfs beruht nicht nur auf der Art der verwendeten Schläuche, sondern auch auf einer möglichen Reduzierung der Anzahl erforderlicher Schläuche. Bei der Molchtechnik sind neben den eigentlichen Farbschläuchen zusätzliche Schläuche oder Steuerleitungen für verschiedene Ventilfunktionen der stromabwärts des Gelenks liegenden Molchzielstation erforderlich, die ebenfalls durch das Gelenk geführt werden müssen und bei der Quetschtechnik entfallen.

Da beispielsweise für die Handachse von Lackierrobotern keine voluminösen Gelenkkonstruktionen mehr erforderlich sind, weil keine Molchschläuche hindurchgeführt werden müssen und dennoch problemlos die gewünschte Farbrückgewinnung möglich ist, lassen sich schlanke Roboter mit guter, zumindest in der Handachse nicht durch Molchschläuche beeinträchtigter Bewegungsdynamik realisieren. Derartige Roboter sind insbesondere auch für die Beschichtung enger Innenräume und von Werkstücken mit kleinen Taktabständen geeignet.

Die erwähnten prinzipiellen Nachteile der Schlauchquetschmethode gegenüber der Molchtechnik spielen bei der Erfindung wegen der geringen Länge der Schläuche zwischen der Applikationsvorrichtung und der Molchzielstation keine wesentliche Rolle, insbesondere wird der Rückgewinnungswirkungsgrad nur unwesentlich verringert.

Obwohl das hier beschriebene Verfahren insbesondere bei dem Zurückdrücken der vor einem Farbwechsel in den Versorgungsleitungen bis zum Zerstäuber verbliebenen Restfarbe anwendbar ist, können die beschriebenen Vorteile der Erfindung auch bei dem Entleeren von Schläuchen in Richtung zum Zerstäuber wichtig sein.

An dem in der Zeichnung dargestellten Ausführungsbeispiel wird die Erfindung näher erläutert. Die Zeichnung zeigt schematisch und stark vereinfacht die Leitungsdurchführung durch das Handgelenk eines Lackierroboters.

Darstellungsgemäß ist an dem Roboterarm 1 ein hohles dreiachsiges Handgelenk 2 angebracht, an das ein elektrostatischer Rotationszerstäuber 3 angeflanscht ist. Derartige Konstruktionen sind an sich bekannt und üblich und bedürfen daher keiner weiteren Beschreibung. In ebenfalls an sich bekannter Weise führen durch das Handgelenk 2 zwei flexible und entsprechend den Handgelenkbewegungen biegbare Leitungen 4A und 4B zur Farbversorgung des Zerstäubers im A/B-Betrieb, der bekanntlich einen zeitsparenden Farbwechsel ermöglicht. Bei Verzicht auf den durch den A/B-Betrieb mit zwei parallelen Leitungen erreichten Zeitgewinn würde auch eine einzige Leitung 4 genügen.

Zur Farbversorgung des Zerstäubers 3 dienen ferner beispielsweise zwei gemolchte Versorgungsleitungen 5A und 5B, die von einer entfernten (nicht dargestellten) Farbwechselventilanordnung durch den Arm 1 hindurch zu einer am Armende angeordneten Molchstation 6 geführt sind und insbesondere aus mehrlagigen Schläuchen der in der DE 102 39 516 beschriebenen Art bestehen können. Die Farbwechselventilanordnung ist ihrerseits an ein zumindest teilweise außerhalb der Beschichtungsmaschine befindliches Versorgungssystem angeschlossen, zu dem bis zu dem Farbwechsler führende Ringleitungen gehören können. Zur Verbindung der gemolchten Versorgungsleitungen 5A und 5B mit den durch das Handgelenk 2 führenden Leitungen 4A und 4B ist in oder an der Molchstation 6 eine nur schematisch dargestellte Steuerventilanordnung 7 vorgesehen.

Die von der Molchstation 6 zum Zerstäuber 3 führenden Verbindungsleitungen 4A und 4B bestehen erfindungsgemäß jeweils aus einem Quetschschlauchsystem der in der WO 03/086671 A1 beschriebenen Art, also aus einem weichelastischen, radial zusammendrückbaren Innenschlauch und einem den Innenschlauch im Ruhezustand vorzugsweise eng anliegend umgebenden druckfesten Mantelschlauch. Wie in der Detailansicht X vergrößert dargestellt ist, kann zwischen den Mantelschlauch 41 und den Innenschlauch 42 durch einen an der Grenzfläche zwischen ihnen mündenden Kanal 10, der an seinem entgegengesetzten Ende über ein gesteuertes Ventil 11 an eine Druckleitung 12 angeschlossen ist, ein Druckmedium wie beispielsweise Druckluft geleitet werden. Der Kanal 10 und das Ventil 11 können sich innerhalb des Zerstäubers 3 oder an dessen Befestigungsflansch befinden. Aufgrund der Beschaffenheit der Schläuche 41 und 42 wird durch das Druckmedium der Innenschlauch 42 zu seiner Entleerung in der bekannten Weise zusammengedrückt, wobei das Druckmedium am entgegengesetzten Ende der betreffenden Leitung 4A durch ein weiteres gesteuertes Ventil 14 abgeführt werden kann. Der Druck des Druckmediums ist ausreichend höher bemessen als der in dem Leitungssystem herrschende Lackdruck, gegen den der in dem Schlauch 42 verbleibende Lack zurückgedrückt werden soll. Bei einer zweckmäßigen Ausführungsform kann der Innenschlauch 42 aus einem elastomeren Kunststoff wie TPU (thermoplastische Polyurethane) und der Mantelschlauch aus einem Kunststoff wie PA (Polyamid) oder FEP (fluoriertes Äthylenpropylen) bestehen. Bei der Wahl des Materials für den Innenschlauch ist u.a. zu berücksichtigen, dass er bis zu einem Durchgangsquerschnitt von nahezu Null zusammendrückbar sein soll, die beträchtliche mechanische Belastung ohne Längung oder sonstige Schäden über eine lange Betriebszeit aushält und außerdem ggf. für ein verwendetes Lösemittel beständig ist.

Im Betrieb kann zur Versorgung des Zerstäubers 3 Farblack in einer an sich bekannten Weise von der erwähnten Farbwechselventilanordnung her etwa durch die gemolchte Versorgungsleitung 5A und die Verbindungsleitung 4A zu dem Zerstäuber gefördert werden, beispielsweise unter Verwendung eines Kolbendosierers oder einer sonstigen Dosierpumpe. Ist nach Beendigung des Beschichtungsvorgangs ein Farbwechsel erforderlich, wird die Verbindung zwischen dem zerstäuberseitigen Ende der Leitung 4A und dem Zerstäuber gesperrt und der in der Leitung 4A verbliebene Farblack durch Einleiten des Druckmediums durch das zu diesen Zweck geöffnete Ventil 11 und das dadurch bewirkte Zusammenquetschen des Innenschlauchs 42 in der bekannten Weise bis zu der Molchstation 6 zurückgedrückt, von wo er dann von einem dort wartenden Molch durch die Versorgungsleitung 5A in Richtung zu einer Ringleitung oder einem Behälter des Farbversorgungssystems zurückgemolcht wird. Nach dem Leerquetschen kann der Innenschlauch 42 in der in der WO 03/086671 A1 beschriebenen Weise gespült werden, was sowohl vom Zerstäuber her als auch von der Molchstation 6 her möglich ist. Stattdessen ist aber in Anbetracht der Kürze der sich praktisch nur durch das Handgelenk 2 erstreckenden Leitung 4A und der entsprechend geringen Menge des nach dem Ausquetschen verbleibenden Lackrests denkbar, auf das anschließende Spülen zu verzichten und später ohne Weiteres eine andere Farbe hindurchzuleiten. Während der Entleerung der Leitung 4A in Richtung zur Molchstation 6 kann durch die zu ihr parallele zweite Leitung 4B bereits eine neue Farbe in Richtung zu dem Zerstäuber gefördert werden, wonach auch der in dieser Leitung zurückbleibende Lack in der beschriebenen Weise in die Molchstation 6 zurückgedrückt wird.

Schon bei Verlegung nur einer einzigen Lackleitung durch das Handgelenk 2 hat die Erfindung die eingangs erläuterten wesentlichen Vorteile. Bei dem beschriebenen bevorzugten Ausführungsbeispiel eines A/B-Systems wird die erfindungsgemäß erreichbare Reduzierung des Platzbedarfs aber besonders deutlich. Betrachtet man die Darstellung des Handgelenks 2 mit den Leitungen 4A und 4B als annähernd maßstabsgerecht, würde das für ein gemolchtes Verbindungssystem erforderliche Schlauchpaket aus Lack- und Steuerleitungen nahezu den gesamten Innenraum des selben Handgelenks ausfüllen, so dass die erforderliche Beweglichkeit nicht mehr gewährleistet wäre und das Handgelenk 2 durch eine größere, also unerwünscht sperrige Konstruktion ersetzt werden müsste.

## Patentansprüche

1. Verfahren zum Fördern eines Beschichtungsmaterials in einer programmgesteuerten mehrachsigen Beschichtungsmaschine mit einer Applikationsvorrichtung (3),
bei dem das Beschichtungsmaterial der Applikationsvorrichtung (3) durch mindestens eine innerhalb der Beschichtungsmaschine gemolchte Versorgungsleitung (5A, 5B) zugeführt wird, die an ein Versorgungssystem angeschlossen ist,
und bei dem das Beschichtungsmaterial durch eine Verbindungsleitung (4A, 4B) gefördert wird, die zwischen der gemolchten Versorgungsleitung (5A, 5B) und der Applikationsvorrichtung (3) durch den Innenraum einer Gelenkkonstruktion (2) der Beschichtungsmaschine hindurchgeführt ist,
**dadurch gekennzeichnet, dass** das Beschichtungsmaterial durch Verformen eines an seinem Umfang von einem Druckmedium beaufschlagten Schlauchs (42) der Verbindungsleitung (4A, 4B) durch die Gelenkkonstruktion (2) gefördert wird, wobei
das nach einem Beschichtungsvorgang in der Verbindungsleitung (4A, 4B) verbliebene Beschichtungsmaterial durch Verformen der Verbindungsleitung bis in die gemolchte Versorgungsleitung (5A, 5B) zurückgedrückt wird oder die Verbindungsleitung (4A, 4B) in Richtung zu der Applikationsvorrichtung (3) entleert wird.

2. Verfahren nach Anspruch 1, **dadurch gekennzeichnet, dass** der Außenumfang eines Innenschlauchs (42) der Verbindungsleitung (4A) zu dessen Verformung durch ein Druckmedium beaufschlagt wird, das zwischen den Innenschlauch (42) und einen den Innenschlauch (42) koaxial umgebenden Mantel (41) geleitet wird.

3. Verfahren nach einem der Ansprüche 1 bis 2, **dadurch gekennzeichnet, dass** das Beschichtungsmaterial durch Verformung der Verbindungsleitung (4A, 4B) von der Beschichtungsvorrichtung (3) durch ein Handgelenk (2) der Beschichtungsmaschine, an dem die Beschichtungsvorrichtung (3) montiert ist, hindurch bis zu einer Molchstation (6) zurückgedrückt wird, die sich auf der der Beschichtungsvorrichtung (3) abgewandten Seite des Handgelenks (2) in der Nähe der Beschichtungsvorrichtung (3) in oder an einem Arm (1) der Beschichtungsmaschine befindet.

4. Verfahren nach einem der Ansprüche 1 bis 3, **dadurch gekennzeichnet, dass** das in der Verbindungsleitung (4A, 4B) verbliebene Beschichtungsmaterial nach jedem Farbwechsel des Beschichtungsmaterials zurückgedrückt wird.

5. Verfahren nach einem der Ansprüche 1 bis 4, **dadurch gekennzeichnet, dass** in einer ersten Verbindungsleitung (4A) verbliebenes Beschichtungsmaterial in Richtung zu der gemolchten Versorgungsleitung (5A) zurückgedrückt wird, während ein anderes Beschichtungsmaterial durch eine parallel zu der ersten Verbindungsleitung (4A) durch die Gelenkkonstruktion (2) hindurchgeführte zweite Verbindungsleitung (4B) in Richtung zu der Applikationsvorrichtung (3) gefördert wird.

6. Programmgesteuerte mehrachsige Beschichtungsmaschine, insbesondere Roboter, für eine Applikationsvorrichtung (3) zur serienweisen Beschichtung von Werkstücken
mit mindestens einer in einen Arm (1) der Beschichtungsmaschine hineingeführten gemolchten Versorgungsleitung (5A, 5B) und mit einer von der Versorgungsleitung durch den Innenraum einer Gelenkkonstruktion (2) der Beschichtungsmaschine zu der Beschichtungsvorrichtung (3) führenden Verbindungsleitung (4A, 4B),
**dadurch gekennzeichnet, dass** eine Einrichtung (11, 14) vorgesehen ist, mit der ein Schlauch (42) der Verbindungsleitung (4A, 4B) durch Beaufschlagung seines Außenumfangs mit einem Druckmedium verformbar ist, und dass durch die Verformung in dem Bereich zwischen der Applikationsvorrichtung (3) und einer auf der der Applikationsvorrichtung abgewandten Seite der Gelenkkonstruktion (2) befindlichen Molchstation (6) in der Verbindungsleitung (4A, 4B) befindliches Beschichtungsmaterial aus dieser bis in die gemolchte Versorgungsleitung zurückdrückbar oder in Richtung zu der Applikationsvorrichtung entleerbar ist.

7. Beschichtungsmaschine nach Anspruch 6, **dadurch gekennzeichnet, dass** die verformbare Verbindungsleitung (4A, 4B) durch ein insbesondere mehrachsiges Handgelenk (2) der Beschichtungsmaschine, an dem die Beschichtungsvorrichtung (3) montiert ist, hindurchgeführt und auf der der Beschichtungsvorrichtung abgewandten Seite des Handgelenks (2) in dessen Nähe an die in einem Arm (1) der Beschichtungsmaschine angeordnete Molchstation (6) der gemolchten Versorgungsleitung (5A, 5B) angeschlossen ist.

8. Beschichtungsmaschine nach Anspruch 6 oder 7, **dadurch gekennzeichnet, dass** innerhalb der Gelenkkonstruktion (2) ein Innenschlauch (42) der Verbindungsleitung (4A, 4B) koaxial von einem rohr- oder schlauchförmigen Mantel (41) umschlossen ist, in den das Druckmedium zum Leerdrücken der Verbindungsleitung (4A, 4B) geleitet wird, wobei der Innenschlauch (42) und der Mantel (41) derart ausgebildet sind, dass bei der Druckbeaufschlagung nur der Innenschlauch (42) nachgibt.

9. Beschichtungsmaschine nach einem der Ansprüche 6 bis 8, **dadurch gekennzeichnet, dass** zwei durch ihre Verformung entleerbare Verbindungsleitungen (4A, 4B) parallel zueinander durch die Gelenkkonstruktion (2) hindurchgeführt sind.

## Claims

1. A method of conveying a coating material in a program controlled multiple axis coating machine with an applicator (3), in which the coating material is supplied to the applicator (3) through at least one pigged supply line (5A,5B) within the coating machine, which is connected to a supply system, and in which the coating material is conveyed through a connecting conduit (4A,4B), which passes through the interior of a joint construction (2) of the coating machine between the pigged supply line (5A,5B) and the applicator (3), **characterised in that** the coating material is conveyed through the joint construction (2) by deformation of a hose (42) of the connecting line (4A,4B), whose periphery is acted on by a pressure medium, wherein the coating material remaining in the connecting line (4A,4B) after a coating process is forced back into the pigged supply line (5A,5B) by deformation of the connecting line or the connecting line (4A,4B) is emptied in the direction towards the applicator (3).

2. A method as claimed in claim 1, **characterised in that** the outer periphery of an inner hose (42) of the connecting line (4A) is acted on, in order to deform it, by a pressure medium, which is conducted between the inner hose (42) and a sheath (41) coaxially surrounding the inner hose (42).

3. A method as claimed in one of claims 1 to 2, **characterised in that** the coating material is forced back by deformation of the connecting line (4A,4B) of the coating device (3) through a wrist joint (2) of the coating machine, on which the coating device (3) is mounted, to a pig station (6) which is located on the side of wrist joint (2) in the vicinity of the coating device (3) remote from the coating device (3) in or on an arm (1) of the coating machine.

4. A method as claimed in one of claims 1 to 3, **characterised in that** the coating material remaining in the connecting line (4A,4B) is forced back after each colour change of the coating material.

5. A method as claimed in one of claims 1 to 4, **characterised in that** coating material remaining in a first connecting line (4A) is forced back in the direction towards the pigged supply line (5A) whilst another coating material is conveyed through a second connecting line (4B) extending through the joint construction (2) parallel to the first connecting line (4A) in the direction towards the applicator (3).

6. A program controlled multiple axis coating machine, particularly a robot, for an applicator (3) for the serial coating of workpieces with at least one pigged supply line (5A,5B) extending in an arm (1) of the coating machine and with a connecting line (4A,4B) extending through the interior of a joint construction (2) of the coating machine from the supply line to the coating device (3), **characterised in that** a device (11,14) is provided, with which a hose (42) of the connecting line (4A,4B) is deformable by the application to its outer periphery of a pressure medium and that as a result of the deformation in this region between the applicator (3) and a pig station (6) located on the side of the joint construction (2) remote from the applicator, coating material situated in the connecting line (4A,4B) may be forced out of the latter into the pigged supply line or may be emptied in the direction towards the applicator.

7. A coating machine as claimed in claim 6, **characterised in that** the deformable connecting line (4A,4B) passes through a, in particular multiple axis, wrist joint (2) of the coating machine, on which the coating device (3) is mounted, and is connected on the side of the wrist joint (2) remote from the coating device, in its vicinity, to the pig station (6), which is arranged in an arm (1) of the coating machine, of the pigged supply line (5A,5B).

8. A coating machine as claimed in claim 6 or 7, **characterised in that** within the joint construction (2), an inner hose (42) of the connecting line (4A,4B) is coaxially surrounded by a tubular or hose-shaped sheath (41), into which the pressurised medium is conducted for pressure draining the connecting line (4A,4B), wherein the inner hose (42) and the sheath (41) are so constructed that when pressure is applied only the inner hose (42) deflects.

9. A coating machine as claimed in one of claims 6 to 8, **characterised in that** two connecting lines (4A,4B), which may be emptied by their deformation, extend parallel to one another through the joint construction (2).

## Revendications

1. Procédé pour transporter une matière de revêtement dans une machine à enduire multiaxiale, à cycles automatiques, comprenant un dispositif d'application (3),
dans lequel la matière de revêtement est amenée au dispositif d'application (3) par au moins une conduite d'alimentation raclée (5A, 5B) à l'intérieur de la machine à enduire et raccordée à un système d'alimentation, et
dans lequel la matière de revêtement est transportée à travers une conduite de connexion (4A, 4B) qui passe entre la conduite d'alimentation raclée (5A, 5B) et le dispositif d'application (3) à travers l'espace intérieur d'une construction articulée (2) de la machine à enduire,
**caractérisé en ce que** la matière de revêtement est transportée à travers la construction articulée (2) par la déformation d'un tuyau flexible (42), mis sous pression par un milieu sous pression, de la conduite de connexion (4A, 4B),
dans lequel la matière de revêtement restant dans la conduite de connexion (4A, 4B) après une opération d'enduction est repoussée jusque dans la conduite d'alimentation raclée (5A, 5B) par la déformation de la conduite de connexion, ou bien la conduite de connexion (4A, 4B) est vidée en direction du dispositif d'application (3).

2. Procédé selon la revendication 1, **caractérisé en ce que** la périphérie extérieure d'un tuyau flexible intérieur (42) de la conduite de connexion (4A) est mise sous pression par un milieu sous pression en vue de sa déformation, le milieu étant guidé entre le tuyau flexible intérieur (42) et une enveloppe (41) entourant de façon coaxiale le tuyau flexible intérieur (42).

3. Procédé selon l'une quelconque des revendications 1 et 2, **caractérisé en ce que** la matière de revêtement est repoussée par la déformation de la conduite de connexion (4A, 4B) depuis le dispositif d'enduction (3) à travers une articulation de poignet (2) de la machine à enduire, articulation sur laquelle est monté le dispositif d'enduction (3), jusqu'à une station de raclage (6) qui se trouve du côté détourné du dispositif d'enduction (3) de l'articulation de poignet (2) à proximité du dispositif d'enduction (3) dans ou sur un bras (1) de la machine à enduire.

4. Procédé selon l'une quelconque des revendications 1 à 3, **caractérisé en ce que** la matière de revêtement restant dans la conduite de connexion (4A, 4B) est repoussée après chaque changement de couleur de la matière de revêtement.

5. Procédé selon l'une quelconque des revendications 1 à 4, **caractérisé en ce que** la matière de revêtement restant dans une première conduite de connexion (4A) est repoussée en direction de la conduite d'alimentation raclée (5A), alors qu'une autre matière de revêtement est transportée à travers une deuxième conduite de connexion (4B), amenée en parallèle à la première conduite de connexion (4A) à travers la construction articulée (2), en direction du dispositif d'application (3).

6. Machine à enduire multiaxiale à cycles automatiques, en particulier un robot, pour un dispositif d'application (3) pour l'enduction en série de pièces à travailler avec au moins une conduite d'alimentation raclée (5A, 5B) introduite dans un bras (1) de la machine à enduire et avec une conduite de connexion (4A, 4B) menant de la conduite d'alimentation à travers l'espace intérieur d'une construction articulée (2) de la machine à enduire jusqu'au dispositif d'enduction (3),
**caractérisée en ce qu'**un système (11, 14) est prévu qui permet de déformer un tuyau flexible (42) de la conduite de connexion (4A, 4B) en mettant sous pression sa périphérie extérieure avec un milieu sous pression, et **en ce que** la déformation dans la zone entre le dispositif d'application (3) et une station de raclage (6) se trouvant du côté détourné du dispositif d'application de la construction articulée (2), permet de faire sortir la matière de revêtement se trouvant dans la conduite de connexion (4A, 4B) jusque dans la conduite d'alimentation raclée ou de la vider en direction du dispositif d'application.

7. Machine à enduire selon la revendication 6, **caractérisée en ce que** la conduite de connexion déformable (4A, 4B) est guidée à travers une articulation de poignet (2), en particulier multiaxiale, de la machine à enduire, articulation sur laquelle est monté le dispositif d'enduction (3), et du côté de l'articulation de poignet (2) détourné du dispositif d'enduction, la conduite est raccordée à proximité de l'articulation à la station de raclage (6), disposée dans un bras (1) de la machine à enduire, de la conduite d'alimentation raclée (5A, 5B).

8. Machine à enduire selon la revendication 6 ou 7, **caractérisée en ce qu'**à l'intérieur de la construction articulée (2), un tuyau flexible intérieur (42) de la conduite de connexion (4A, 4B) est entouré de façon coaxiale par une enveloppe (41) en forme de tube ou de tuyau flexible dans laquelle est guidé le milieu sous pression pour vider la conduite de connexion (4A, 4B), dans laquelle le tuyau flexible intérieur (42) et l'enveloppe (41) sont réalisés de telle sorte qu'en cas de mise sous pression, seul le tuyau flexible intérieur (42) cède.

9. Machine à enduire selon l'une quelconque des revendications 6 à 8, **caractérisée en ce que** deux conduites de connexion (4A, 4B) pouvant être vidées par leur déformation sont amenées en parallèle entre elles à travers la construction d'articulation (2).
